# EUROPÄISCHE PATENTSCHRIFT

(11) **EP 3 345 258 B1**
(45) Veröffentlichungstag und Bekanntmachung des Hinweises auf die Patenterteilung: **25.12.2019**
(21) Anmeldenummer: 16765908.5
(22) Anmeldetag: 17.08.2016
(51) Int. Cl.: H01R 13/518, H01R 13/506, H01R 13/508, H01R 13/514

(54) **IN VERSCHIEDENEN WINKELSTELLUNGEN FIXIERBARER HALTERAHMEN FÜR STECKVERBINDERMODULE**
SUPPORT FRAME FOR CONNECTOR MODULE
ARMATURE DE SUPPORT POUR CONNECTEUR MODULAIRE

(30) Priorität: 03.09.2015 DE 102015114703
(43) Veröffentlichungstag der Anmeldung: 11.07.2018
(73) Patentinhaber: Harting Electric GmbH & Co. KG, 32339 Espelkamp (DE)
(72) Erfinder: HERBRECHTSMEIER, Heiko, 32257 Bünde (DE); MEIER, Heiko, 32425 Minden (DE); SCHÖNFELD, Alexander, 49086 Osnabrück (DE)
(86) Internationale Anmeldenummer: PCT/DE2016/100369
(87) Internationale Veröffentlichungsnummer: WO 2017/036448

(56) Entgegenhaltungen:
- CN-U- 202 084 755
- DE-C1- 19 707 120

## Beschreibung

Die Erfindung geht aus von einem Halterahmen für Steckverbindermodule nach dem Oberbegriff des unabhängigen Anspruchs 1.

Derartige Halterahmen dienen zur Halterung von Steckverbindermodulen, wobei der Halterahmen mit verschiedenen Steckverbindermodulen bestückt und anschließend in ein Steckverbindergehäuse eingesetzt und mit diesem verschraubt wird. Dabei muss der Halterahmen mechanisch stabil sein, um den auftretenden Steck- und Ziehkräften beim Zusammenfügen bzw. Trennen der Steckverbindung standhalten zu können.

### Stand der Technik

DE 197 07 120 C1 offenbart ein Halterahmen für Steckverbindermodule nach dem Oberbegriff des unabhängigen Anspruchs 1. Der Halterahmen besteht aus zwei Hälften, die über ein Gelenk miteinander verbunden sind. In Ausnehmungen der Seitenflächen der jeweiligen Hälfte greifen Rasthaken der Steckverbindermodule ein. Das Gelenk beziehungsweise die endseitigen Gelenke sind in den Befestigungsenden des Halterahmens angeordnet. Beim Aufschrauben des Halterahmens auf eine Befestigungsfläche richten sich die Rahmenteile derart aus, dass die Seitenteile des Halterahmens rechtwinklig zur Befestigungsfläche ausgerichtet sind. Dadurch sind die Steckverbindermodule im Halterahmen fixiert.

Der Halterahmen der DE 197 07 120 C1 besitzt keine eindeutig definierte offene Stellung zur Bestückung des Halterahmens mit Steckverbindermodulen. Daraus folgt gelegentlich eine etwas sperrige Montage, insbesondere bei ungeübten Personen.

Bei erfolgreicher Bestückung des Halterahmens mit Steckverbindermodulen muss dieser in einen geschlossen Zustand beziehungsweise in eine geschlossene Position gebracht werden, damit die Steckverbindermodule fixiert sind. Für den geschlossenen Zustand des Halterahmens des Standes der Technik gibt es keinen fixierten geschlossenen Zustand, so dass sich der Halterahmen versehentlich öffnen kann, wodurch die Module aus ihrer Verankerung fallen können.

Durch eine reine gelenkige Verbindung besteht kein definierter elektrischer Kontakt zwischen den Hälften des Halterahmens. Dadurch kann der Halterahmen zu Erdungszwecken nicht benutzt werden.

Die CN 204 205 152 U zeigt einen Halterahmen, der aus zwei Hälften besteht, die gelenkig miteinander verbunden sind. Die Hälften können - zum Bestücken des Halterahmens mit Steckverbindermodulen - in eine offene Winkelstellung gebracht werden. Hierbei muss gegen die Kraft einer Feder gearbeitet werden. Die Rückstellkraft der Feder zieht die Hälften 1, 2 nach der Bestückung wieder in eine geschlossene Position zurück.

Die CN 202 084 755 U zeigt einen Halterahmen, der aus zwei gelenkig miteinander verbundenen Hälften besteht. Sind die Hälften in einer bestimmten Winkelstellung zueinander ausgerichtet, kann der Halterahmen mit Steckverbindermodulen bestückt werden. Sind die Hälften parallel zueinander ausgerichtet, sind die Steckverbindermodule im Halterahmen fixiert. In dieser fixierenden Position kann können die Hälften durch eine in gelenknähe angeordnete Schraube blockiert werden, so dass keine Steckverbindermodule herausfallen können.

Die CN 201 656 162 U zeigt einen Halterahmen, der aus zwei Hälften besteht, die linear über eine Feder miteinander verbunden sind. Die Hälften können - zum Bestücken des Halterahmens mit Steckverbindermodulen - linear in eine offene Stellung gezogen werden. Hierbei muss gegen die Kraft einer Feder gearbeitet werden. Die Rückstellkraft der Feder zieht die Hälften nach der Bestückung wieder in eine geschlossene Position zurück.

Das Arbeiten gegen die Feder macht den Bestückungsprozess des Halterahmens schwierig, da einerseits die Hälften händisch fixiert werden müssen und gleichzeitig die Steckverbindermodule eingesetzt werden müssen.

Die DE 20 2012 103 360 U1 zeigt einen Halterahmen, der aus zwei Hälften besteht, die durch eine Linearverschiebung der einen Rahmenhälfte relativ zur anderen Rahmenhälfte miteinander in zwei verschiedenen Raststellungen verrastbar sind. Durch einen linear geöffneten Halterahmen können die Steckverbindermodule beim Bestücken jedoch hindurchfallen.

### Aufgabenstellung

Die Aufgabe der Erfindung besteht darin einen Halterahmen vorzuschlagen der einfach handhabbar und vielseitig einsetzbar ist.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Der erfindungsgemäße Halterahmen ist dafür vorgesehen Steckverbindermodule aufzunehmen. Anschließend wird der Halterahmen in ein Steckverbindergehäuse eingebaut beziehungsweise an eine Wandfläche, beispielsweise einer Maschine, angeschraubt.

Der Halterahmen besteht aus zwei miteinander verbindbaren Hälften. Jede dieser Hälften weist eine Seitenfläche und eine Stirnfläche aus. Die beiden Hälften definieren in etwa in ihrem Kontaktbereich eine Trennungsebene, die parallel zu den Längsseiten der Hälften verläuft.

Die Hälften sind in zumindest zwei Positionen zueinander ausrichtbar. In der Regel wird die Ausrichtbarkeit durch eine gelenkige Verbindung realisiert, die weiter unten noch näher beschrieben ist.

Der Halterahmen besteht aus den besagten zwei gelenkig miteinander verbindbaren Hälften. Durch die gelenkige Verbindung sind die Hälften in zumindest zwei verschiedenen Winkelstellungen zueinander ausrichtbar. Mit Winkelstellung ist gemeint, dass die Ebenen der einzelnen Hälften einen Winkel einschließen, der sich je nach Position der Hälften zueinander ändert.

Der Halterahmen weist Mittel auf mit denen die Hälften sowohl in einer offenen Position als auch in einer geschlossenen Position fixierbar sind. Diese Mittel können verschiedenartig ausgeführt sein. Im Folgenden werden vorteilhafte Varianten des Halterahmens detailliert beschrieben.

Der Halterahmen weist zumindest ein Fixierungsmittel auf und die Hälften sind über das zumindest eine Fixierungsmittel in zumindest zwei Positionen zueinander, eine offene Position und eine geschlossene Position, fixierbar. In der offenen Position kann der Halterahmen mit Steckverbindermodulen bestückt werden. In der geschlossenen Position sind die Steckverbindermodule im Halterahmen fixiert und können, beispielsweise beim Einbau des Halterahmens in ein Steckverbindergehäuse, nicht mehr verrutschen oder hinausfallen.

Mit offener Position ist gemeint, dass die Hälften entlang der Trennungslinie in einen Winkel a ungleich 180° zueinander stehen. Vorzugsweise liegt der Winkel zwischen 130° bis 170°. Ein Winkel zwischen 155° und 165° hat sich als besonders vorteilhaft erwiesen. In dieser Winkelstellung der Hälften können die Steckverbindermodule besonders leicht in den Halterahmen eingelegt werden. In der geschlossenen Position nehmen die Hälften einen Winkel von etwa 180° beziehungsweise genau 180° zueinander ein. Die Hälften stehen also in der geschlossenen Position parallel zueinander. Vorteilhafterweise weist der Halterahmen endseitig jeweils einen Drehpunkt auf, wobei die Verbindungslinie der Drehpunkte eine Drehachse bildet, die parallel zu den Seitenflächen der Hälften verläuft. Entlang der Drehachse können die Hälften des Halterahmens gedreht und zueinander ausgerichtet werden. Die Drehpunkte werden in der Regel von einem Gelenkkopf gebildet, der in einer passenden Gelenkaufnahme geführt wird und weiter unten noch näher beschrieben ist.

Eine erste Hälfte zumindest einen Gelenkkopf aufweist und eine zweite Hälfte zumindest eine dazu passende Gelenkaufnahme aufweist. Der Gelenkkopf der ersten Hälfte ist in die Gelenkaufnahme der zweiten Hälfte eingreifbar, wodurch eine gelenkige Verbindung der Hälften bereitstellbar ist. Durch die gelenkige Verbindung sind die Hälften des Halterahmens zueinander ausrichtbar. Besonders vorteilhaft ist es, wenn die erste Hälfte zwei Gelenkköpfe aufweist, die in der Regel an den jeweiligen Stirnseiten der Hälfte angeordnet sind. Die zweite Hälfte weist zwei dazu passende Gelenkaufnahmen auf, in welche die Gelenkköpfe der ersten Hälfte eingreifbar sind. Zwei endseitige Gelenke verleihen der gelenkigen Verbindung mechanische Stabilität.

An dem Gelenkkopf ist ein Gelenkarm oder es ist an den Gelenkköpfen jeweils ein Gelenkarm angeformt. Der Gelenkarm ist oder die Gelenkarme sind mit der ersten Hälfte verbunden beziehungsweise daran angeformt. An dem Gelenkarm oder an den Gelenkarmen ist jeweils eine Pressnase angeformt.

Die zweite Hälfte weist zwei Mulden im Bereich beziehungsweise in der Nähe der Gelenkaufnahme oder jeweils zwei Mulden im Bereich beziehungsweise in der Nähe der jeweiligen Gelenkaufnahmen auf. Die Pressnase ist in die zwei Mulden oder die Pressnasen sind in die jeweils zwei Mulden einpressbar, wodurch die Hälften in zumindest zwei Positionen, eine offene Position und eine geschlossene Position, zueinander fixierbar sind. Hierdurch wird eine zuverlässige Fixierung des Gelenkrahmens in zwei Positionen, eine offene und eine geschlossene Position, erreicht. Die hierfür benötigten technischen Mittel sind direkt an den Hälften des Gelenkrahmens angeformt, so dass der hier vorgeschlagene Halterahmen, im Vergleich zum Stand der Technik, keinerlei weitere Bauteile benötigt und dennoch weitere Vorteile bietet. Die hier vorgeschlagene Lösung ist einfach und kostengünstig zu realisieren.

Die oben beschriebene Fixierung arbeitet mit einer so genannten Übermaßpressung und ist daher besonders zuverlässig.

Vorzugsweise sind die Hälften aus einem metallischen Material gefertigt. In einem geschlossenen Zustand stehen die Hälften in einen elektrisch leitenden Kontakt zueinander. Dadurch kann der Gelenkrahmen auch zu Erdungszwecken eingesetzt werden.

Bei der vorliegenden Erfindung werden die Begriffe offener oder geschlossener Zustand und offene oder geschlossene Position synonym verwendet.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines Halterahmens,
- Fig. 2: einen Ausschnitt eines Gelenks eines Halterahmens in einer offenen Position,
- Fig. 3: einen Ausschnitt eines Gelenks eines Halterahmens in einer geschlossenen Position,
- Fig. 4: eine perspektivische Darstellung eines offenen Halterahmens,
- Fig. 5: eine perspektivische Darstellung eines geschlossenen Halterahmens,
- Fig. 6: eine perspektivische Darstellung eines mit Steckverbindermodulen bestückten Halterahmens und
- Fig. 7: eine perspektivische Darstellung eines Steckverbindermoduls.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt einen Halterahmen 1 in einer geschlossenen Position. Der Halterahmen 1 besteht im Wesentlichen aus zwei Hälften 4, 5, die über ein Gelenk 2, 3 miteinander verbunden sind. Eine Hälfte 5 weist dazu an den jeweiligen Stirnseiten einen Gelenkkopf 2 auf, der in eine dafür vorgesehene Gelenkaufnahme 3 der gegenüberstehenden Hälfte 4 eingreift. Man spricht hier von einer gelenkigen Verbindung der beiden Hälften 4, 5 des Halterahmens 1.

Die Figur 2 zeigt zwei Hälften 4, 5, eine erste Hälfte 4 und eine zweite Hälfte 5, des Gelenkrahmens 1, wobei die Längsseiten der Hälften 4, 5 eine Trennungsebene bilden. Die einzelnen Hälften 4, 5 liegen in einer Ebene, die je nach Ausrichtung der Hälften zueinander verschiedene Winkelstellungen einnehmen können. Durch den Schnittbereich der Ebenen der Hälften wird ein Winkel α definiert.

Mit offener Position des Halterahmens ist gemeint, dass die Hälften 4, 5 einen Winkel α ungleich 180° zueinander einnehmen. Vorzugsweise liegt der Winkel zwischen 130° bis 170°. Ein Winkel zwischen 155° und 165° hat sich als besonders vorteilhaft erwiesen. In dieser Winkelstellung der Hälften 4, 5 können die Steckverbindermodule 19 besonders leicht in den Halterahmen 1 eingelegt werden. In der geschlossenen Position des Halterahmens 1 nehmen die Hälften 4, 5 einen Winkel von etwa 180° beziehungsweise genau 180° zueinander ein. Die Seitenflächen 22 der Hälften 4, 5 stehen also in der geschlossenen Position parallel zueinander.

In den Figuren 2 und 3 wird ein vergrößerter Ausschnitt im Bereich eines Gelenks 2, 3 des Halterahmens 1 dargestellt. Die endseitig vorgesehenen Gelenkköpfe 2, 2' sind jeweils über einen Gelenkarm an den jeweiligen Hälften 4, 5 angeformt. An den jeweiligen Gelenkarmen 6, 6' ist jeweils eine so genannte Pressnase 7, 7' angeformt. Der Gelenkkopf 2, der Gelenkarm 6 und die Pressnase 7 bilden zusammen in etwa die Form eines flachen Kegels.

Die zweite Hälfte 5 des Halterahmens 1 bildet im Bereich der gelenkigen Verbindung jeweils zwei Mulden 9, 9 , 10, 10' aus. Insgesamt sind demnach vier solcher Mulden, jeder Seite umfasst zwei, an der zweiten Hälfte 5 vorgesehen. Die oben beschriebenen, am ersten Halterahmen 4 angeformten, Pressnasen können in die jeweils zwei Mulden 9, 9', 10, 10' eingreifen beziehungsweise sind darin einpressbar. Dadurch sind die Hälften 4, 5 in zumindest zwei Positionen, eine offene Position (Figur 2) und eine geschlossene Position (Figur 3), zueinander fixierbar.

Jede Stirnseite 11, 12 des Halterahmens 1 weist zwei Mulden, eine erste Mulde 9 und eine zweite Mulde 10, im Bereich der gelenkigen Verbindung auf. In die jeweiligen Muldenpaare 9, 10 können die oben erwähnten Pressnasen 7, 7' eingreifen. Befinden sich die Pressnasen 7, 7' in der ersten Mulde 9 ist der Halterahmen 1 in einer offenen Position fixiert und kann mit Steckverbindermodulen 19 bestückt werden. Befinden sich die Pressnasen 7, 7' in der zweiten Mulde 10 ist der Halterahmen 1 in der geschlossenen Position fixiert, so dass die Steckverbindermodule 19 nicht mehr rausfallen und/oder verrutschen können.

Die offene und geschlossene Position wird durch Anschläge im Halterahmen 1 gesichert. Die zweite Hälfte 5 weist endseitig jeweils einen ersten Anschlag 13 und einen zweiten Anschlag 14 auf. Der Gelenkrahmen 6 der ersten Hälfte 4 weist dazu korrespondierende Anschläge, einen ersten Anschlag 15 und einen zweiten Anschlag 16 auf.

Die oben erwähnten Anschläge sind jeweils einer Hälfte 4, 5 des Halterahmens 1 zugehörig und stellen jeweils eine Endposition in der Ausrichtung des Halterahmens 1 dar. Liegt der erste Anschlag 13 der zweiten Hälfte 5 am ersten Anschlag 15 der ersten Hälfte 4 an, so befindet sich der Halterahmen 1 im geschlossenen Zustand. Liegt der zweite Anschlag 14 der zweiten Hälfte 5 am zweiten Anschlag 16 der ersten Hälfte 4 an, so befindet sich der Halterahmen 1 im offenen Zustand beziehungsweise in der offenen Position.

Der Halterahmen 1 weist eine Erdungsbuchse 24 auf, in welche ein Stift (nicht gezeigt) eines gegenüberliegenden Halterahmens (nicht gezeigt) eingreifen kann.

Steckverbindermodule 19 sind seit langem bekannt und beispielsweise in der DE 197 07 120 C1 beschrieben. Die Steckverbindermodule 19 sind mit vorstehenden, etwa rechteckförmigen Halterungsmitteln 20 und federelastischen Rasthaken 21 versehen. In den Seitenteilen 22 der Hälften 4, 5 sind als allseitig geschlossene Öffnungen ausgebildete Ausnehmungen 23 vorgesehen, in die die Halterungsmittel 20 beim Einfügen der Steckverbindermodule 19 in den Halterahmen 1 eintauchen.

In Figur 4 ist der Halterahmen 1 in einer offenen Position gezeigt. Die endseitigen Pressnasen 7, 7' greifen in die jeweilige erste Mulde 9, 9' der zweiten Hälfte 5 ein. In dieser Position kann der Halterahmen 1 mit Steckverbindermodulen 19 (Figur 7) bestückt werden.

In den Figuren 5 und 6 ist der Halterahmen 1 in einer geschlossenen Position dargestellt. Die endseitigen Pressnasen 7, 7' greifen in die jeweilige zweite Mulde 10, 10' der zweiten Hälfte 5 ein. In dieser Position können die im Halterahmen 1 eingebrachten Steckverbindermodule 19 nicht mehr verrutschen und/oder herausfallen.

Beim dem hier gezeigten Ausführungsbeispiel ist am Halterahmen 1 endseitig jeweils eine Pressnase 7, 7', also insgesamt zwei Pressnasen, vorgesehen. Es würde aber auch ausreichen, nur an einer Stirnseite 11 des Halterahmens 1 ein Pressnase 7 vorzusehen und die andere Stirnseite 12 mit einem klassischen Gelenk zu belassen.

Der Kern der Erfindung bezieht sich auf einen Halterahmen 1, in welchen Steckverbindermodule 19 einsetzbar sind, wobei der Halterahmen 1 aus zwei miteinander verbindbaren Hälften 4, 5 besteht, wobei die Hälften 4, 5 in zumindest zwei Positionen zueinander ausrichtbar sind, wobei der Halterahmen 1 zumindest ein Fixierungsmittel aufweist und wobei die Hälften 4, 5 über das zumindest eine Fixierungsmittel in zumindest zwei Positionen zueinander fixierbar sind. An der ersten Hälfte 4 zumindest eine Pressnase 7, vorzugsweise jedoch zwei Pressnasen 7, 7', angeformt ist/sind. Die zweite Hälfte 5 weist an einer Stirnseite 11 zwei Mulden 9, 10 oder an beiden Stirnseiten 11, 12 jeweils zwei Mulden 9, 9', 10, 10' auf und die Pressnase 7 ist in die zwei Mulden 9, 10 oder die Pressnasen 7, 7' sind in die jeweils zwei Mulden 9, 9', 10, 10' einpressbar, wodurch die Hälften 4, 5 in zumindest zwei Positionen, eine offene Position und eine geschlossene Position, zueinander fixierbar sind.

**Bezugszeichenliste**

| | | | |
|---|---|---|---|
| 1 | Halterahmen | 14 | Zweiter Anschlag |
| 2 | Gelenkkopf | 15 | Erster Anschlag am Gelenkarm |
| 3 | Gelenkaufnahme | 16 | Zweiter Anschlag am Gelenkarm |
| 4 | Erste Hälfte | | |
| 5 | Zweite Hälfte | | |
| 6 | Gelenkarm | 19 | Steckverbindermodul |
| 7 | Pressnase | 20 | Halterungsmittel |
| 8 | | 21 | Rasthaken |
| 9 | Erste Mulde | 22 | Seitenteil |
| 10 | Zweite Mulde | 23 | Ausnehmung |
| 11 | Stirnseite | 24 | Erdungsbuchse |
| 12 | Stirnseite | | |
| 13 | Erster Anschlag | | |

## Patentansprüche

1. Halterahmen (1), in welchen Steckverbindermodule (19) einsetzbar sind, wobei der Halterahmen (1) aus zwei gelenkig miteinander verbindbaren Hälften (4, 5), einer ersten Hälfte (4) und einer zweiten Hälfte (5), besteht, wobei die Hälften (4, 5) in zumindest zwei Winkelstellungen (α) zueinander ausrichtbar sind, wobei eine erste Hälfte (4) zumindest einen Gelenkkopf (2) aufweist und eine zweite Hälfte (5) zumindest eine dazu passende Gelenkaufnahme (3) aufweist, wobei der Gelenkkopf (2) der ersten Hälfte (4) in die Gelenkaufnahme (3) der zweiten Hälfte (5) eingreifbar ist und dadurch eine gelenkige Verbindung der Hälften (4, 5) bereitstellbar ist, wobei an dem Gelenkkopf (2) ein Gelenkarm (6) angeformt ist, wobei der Gelenkarm (6) mit der ersten Hälfte (4) verbunden ist, **dadurch gekennzeichnet,**
**dass** an dem Gelenkarm (6) eine Pressnase (7) angeformt ist oder an den Gelenkarmen (6, 6') jeweils eine Pressnase (7, 7') angeformt ist,
**dass** die zweite Hälfte (5) an einer Stirnseite (11) zwei Mulden (9, 10) aufweist und
**dass** die Pressnase (7) in die zwei Mulden (9, 10) aufnehmbar ist, **so dass** die Hälften (4, 5) in zumindest zwei Positionen, eine offene Position und eine geschlossene Position, zueinander fixierbar sind.

2. Halterahmen (1) nach Anspruch 1
**dadurch gekennzeichnet, dass**
der Halterahmen (1) endseitig jeweils einen Drehpunkt aufweist, wobei die Verbindungslinie der Drehpunkte eine Drehachse bildet, die parallel zu den Seitenflächen (22) der Hälften (4, 5) verläuft.

3. Halterahmen (1), nach einem der vorstehenden Ansprüche
**dadurch gekennzeichnet,**
- **dass** die erste Hälfte (4) zwei Gelenkköpfe (2, 2') aufweist, die an den jeweiligen Stirnseiten der ersten Hälfte (4) angeordnet sind und
- **dass** die zweite Hälfte (5) zwei Gelenkaufnahmen (3, 3') aufweist, in welche die Gelenkköpfe (2, 2') der ersten Hälfte (4) eingreifbar sind.

4. Halterahmen (1), nach vorstehendem Anspruch
**dadurch gekennzeichnet, dass**
an den Gelenkköpfen (2, 2') jeweils ein Gelenkarm (6, 6') angeformt ist, wobei die Gelenkarme (6, 6') mit der ersten Hälfte (4) verbunden sind.

5. Halterahmen (1), nach vorstehendem Anspruch **dadurch gekennzeichnet,**
- **dass** die zweite Hälfte (5) an beiden Stirnseiten (11, 12) jeweils zwei Mulden (9, 9', 10, 10') aufweist und
- **dass** die Pressnasen (7, 7') in die jeweils zwei Mulden (9, 9', 10, 10') aufnehmbar sind,
- **so dass** die Hälften (4, 5) in zumindest zwei Positionen, eine offene Position und eine geschlossene Position, zueinander fixierbar sind.

6. Halterahmen (1), nach vorstehendem Anspruch,
**dadurch gekennzeichnet,**
die Pressnasen (7, 7') in jeweils zumindest eine der jeweils zumindest einen Mulde (9, 10) einpressbar sind.

7. Halterahmen (1), nach einem der vorstehenden Ansprüche
**dadurch gekennzeichnet, dass**
die Hälften (4, 5) aus einem metallischen Material bestehen und in einem geschlossenen Zustand in einen elektrisch leitenden Kontakt zueinander stehen.

## Claims

1. Retaining frame (1) into which connector modules (19) can be inserted, wherein the retaining frame (1) comprises two halves (4, 5) - a first half (4) and a second half (5) - which can be connected to one another in an articulated manner, wherein the halves (4, 5) can be oriented in relation to one another in at least two angled positions (a), wherein a first half (4) has at least one articulation head (2) and a second half (5) has at least one, mating articulation mount (3), wherein the articulation head (2) of the first half (4) can be engaged in the articulation mount (3) of the second half (5) and it is thus possible to provide an articulated connection between the halves (4, 5), wherein an articulation arm (6) is formed on the articulation head (2), wherein the articulation arm (6) is connected to the first half (4),
**characterized**
**in that** a pressing nose (7) is formed on the articulation arm (6) or a respective pressing nose (7, 7') is formed on the articulation arms (6, 6'),
**in that** the second half (5) has two hollows (9, 10) on an end side (11), and
**in that** the pressing nose (7) can be accommodated in the two hollows (9, 10), and therefore the halves (4, 5) can be fixed in relation to one another in at least two positions - an open position and a closed position.

2. Retaining frame (1) according to Claim 1,
**characterized in that**
the retaining frame (1) has a point of rotation at each end, wherein the line connecting the points of rotation form an axis of rotation which runs parallel to the side surfaces (22) of the halves (4, 5).

3. Retaining frame (1) according to either of the preceding claims,
**characterized**
- **in that** the first half (4) has two articulation heads (2, 2'), which are arranged on the respective end sides of the first half (4), and
- **in that** the second half (5) has two articulation mounts (3, 3'), into which the articulation heads (2, 2') of the first half (4) can be engaged.

4. Retaining frame (1) according to the preceding claims,
**characterized in that**
a respective articulation arm (6, 6') is formed on the articulation heads (2, 2'), wherein the articulation arms (6, 6') are connected to the first half (4).

5. Retaining frame (1) according to the preceding claim,
**characterized**
- **in that** the second half (5) has in each case two hollows (9, 9', 10, 10') on the two end sides (11, 12), and
- **in that** the pressing noses (7, 7') can be accommodated in the in each case two hollows (9, 9', 10, 10'),
- and therefore the halves (4, 5) can be fixed in relation to one another in at least two positions - an open position and a closed position.

6. Retaining frame (1) according to the preceding claim,
**characterized in that**
the pressing noses (7, 7') can be pressed into in each case at least one of the respectively at least one hollow (9, 10).

7. Retaining frame (1) according to one of the preceding claims,
**characterized in that**
the halves (4, 5) consist of a metallic material and, in a closed state, are in electrically conductive contact with one another.

## Revendications

1. Armature de support (1), dans laquelle des modules de connecteur à fiche (19) peuvent être insérés, dans laquelle l'armature de support (1) se compose de deux moitiés (4, 5) pouvant être assemblées l'une à l'autre de façon articulée, une première moitié (4) et une seconde moitié (5), dans laquelle les moitiés (4, 5) peuvent être orientées dans au moins deux positions angulaires (α) l'une par rapport à l'autre,
dans laquelle une première moitié (4) présente au moins une rotule (2) et une seconde moitié (5) présente au moins un logement de rotule (3) adapté à celle-ci, dans laquelle la rotule (2) de la première moitié (4) peut être engagée dans le logement de rotule (3) de la seconde moitié (5) et une liaison articulée des moitiés (4, 5) peut ainsi être réalisée,
dans laquelle un bras d'articulation (6) est formé sur la rotule (2), dans laquelle le bras d'articulation (6) est relié à la première moitié (4),
**caractérisée en ce que**
un ergot de pression (7) est formé sur le bras d'articulation (6) ou un ergot de pression (7, 7') est respectivement formé sur les bras d'articulation (6, 6'), la seconde moitié (5) présente sur un côté frontal (11) deux cuvettes (9, 10), et
l'ergot de pression (7) peut être logé dans les deux cuvettes (9, 10), de telle manière que les moitiés (4, 5) puissent être fixées dans au moins deux positions, une position ouverte et une position fermée, l'une par rapport à l'autre.

2. Armature de support (1) selon la revendication 1, **caractérisée en ce que** l'armature de support (1) présente en extrémité chaque fois un point de rotation, dans laquelle la ligne de liaison des points de rotation forme un axe de rotation, qui s'étend parallèlement aux faces latérales (22) des moitiés (4, 5).

3. Armature de support (1) selon l'une quelconque des revendications précédentes, **caractérisée en ce que**
- la première moitié (4) présente deux rotules (2, 2'), qui sont disposées sur les côtés frontaux respectifs de la première moitié (4) et
- la seconde moitié (5) présente deux logements de rotule (3, 3'), dans lesquels les rotules (2, 2') de la première moitié (4) peuvent être engagées.

4. Armature de support (1) selon la revendication précédente, **caractérisée en ce qu'**un bras d'articulation (6, 6') est formé respectivement sur les rotules (2, 2'), dans laquelle les bras d'articulation (6, 6') sont reliés à la première moitié (4).

5. Armature de support (1) selon la revendication précédente, **caractérisée en ce que**
- la seconde moitié (5) présente respectivement deux cuvettes (9, 9', 10, 10') sur les deux côtés frontaux (11, 12) et
- les ergots de pression (7, 7') peuvent être logés dans les deux cuvettes respectives (9, 9', 10, 10'),
- de telle manière que les moitiés (4, 5) puissent être fixées dans au moins deux positions, une position ouverte et une position fermée, l'une par rapport à l'autre.

6. Armature de support (1) selon la revendication précédente, **caractérisée en ce que** les ergots de pression (7, 7') peuvent être pressés respectivement dans une de ladite au moins une cuvette respective (9, 10).

7. Armature de support (1) selon l'une quelconque des revendications précédentes, **caractérisée en ce que** les moitiés (4, 5) sont constituées d'un matériau métallique et dans un état fermé sont en contact électriquement conducteur l'une avec l'autre.
